# EUROPÄISCHE PATENTSCHRIFT

(11) **EP 0 157 287 B1**
(45) Veröffentlichungstag und Bekanntmachung des Hinweises auf die Patenterteilung: **11.10.1989**
(21) Anmeldenummer: 85103200.3
(22) Anmeldetag: 19.03.1985
(51) Int. Cl.: B63H 11/04

(54) **Strahlantrieb**
Jet drive
Propulseur à réaction

(30) Priorität: 19.03.1984 DE 3409974; 10.05.1984 DE 3417245; 14.09.1984 DE 3433810
(43) Veröffentlichungstag der Anmeldung: 09.10.1985
(73) Patentinhaber: Labentz, Peter, D-2000 Hamburg 76 (DE)
(72) Erfinder: Labentz, Peter, D-2000 Hamburg 76 (DE)
(74) Vertreter: Schmidt-Bogatzky, Jürgen, Dr. Ing. Huth, Dietrich & Partner

(56) Entgegenhaltungen:
- CH-A- 447 856
- DE-A- 2 107 486
- DE-A- 2 828 787
- FR-A- 2 029 245
- US-A- 3 447 324

## Beschreibung

Die Erfindung betrifft einen Strahlantrieb für Schiffe mit mindestens einem Düsenkranz, der heckseitig an einer unter Wasser angeordneten Halteeinrichtung befestigt und mit mindestens einer motorisch betriebenen Hochdruckpumpe verbunden ist, dessen düsenförmige Auslaßöffnungen allgemein horizontal ausgerichtet sind, mit einem auslaßseitigen kreisförmigen Düsenschlitz und einem Diffusor, durch den mittels des aus der düsenförmigen Auslaßöffnung austretenden Druckwassers weiteres Wasser zur Vergrößerung der aus dem Düsenkörper austretenden Wassermenge angesaugt wird.

Es ist bekannt, zum Schiffsantrieb Schiffsschrauben zu verwenden, die von einem Mantel umgeben sind und hierdurch einen gerichteten Strahl zum Vortrieb des Schiffes erzeugen. Der Nachteil dieser Anordnung besteht darin, daß zum Antrieb auch dieser Schiffsschraube die bei üblichen Schiffsschrauben notwendigen umfangreichen mechanischen Einrichtungen wie Antriebswellen, Getriebe und dergleichen erforderlich sind. Für reine Manövrierzwecke ist es ferner bekannt, rein hydraulisch wirkende Quersteuereinrichtungen zu verwenden, mittels denen allgemein rechtwinklig oder winklig zur Schiffslängsachse Wasserstrahlen ausgestoßen werden können, um durch Impulswirkung bestimmte Richtungsänderungen des Schiffes zu bewirken. Für den Vortrieb eines Schiffes sind derartige Einrichtungen nicht geeignet. Ein Strahlantrieb der eingangs genannten Art ist in der DE-A 2828787 beschrieben. In diesem Triebwerk ist ein Diffusorring vorgesehen, in dem ein rotationssymmetrischer kegelförmig ausgebildeter Füllkörper unter Ausbildung eines ringförmigen Austrittsquerschnitts für Wasser angeordnet ist. Der Austrittsquerschnitt kann durch Verschieben des Füllkörpers eingestellt werden. Vor dem Diffusorring ist ein ringförmiger Kanal mit einem dem Diffusorring zugewandten Ringschlitz vorgesehen. Aus diesem tritt Treibwasser in den Diffusorring und soll durch den Innenraum des ringförmigen Kanals durch Induktion Saugwasser ansaugen. Hierbei besteht jedoch der Nachteil, daß bei in den Diffusorring eingeschobenem Füllkörper aufgrund auftretender Sekundärwirbel praktisch kein Saugwasser vom Treibwasserstrom angesaugt wird. Wenn der Füllkörper aus dem Diffusorring herausgezogen wird, wird der aus dem Diffusorring austretende Wasserstrahl radial zur Strahllängsachse aufgefächert, wodurch die Querkomponenten des Wasserstrahls die Bildung von Wirbeln und somit eine relative Verminderung des Vorschubs bewirken. Dieser Nachteil des bekannten Strahlantriebs hat dazu geführt, daß ein Einsatz für den Antrieb von Schiffen nicht erfolgte.

Die Aufgabe der Erfindung besteht darin, den Strahlantrieb der eingangs genannten Art so zu verbessern, daß der Strahlantrieb hydrodynamisch günstiger und sowohl zum Vortrieb des Schiffes wie auch zu dessen Manövrierung geeignet ist.

Erfindungsgemäß erfolgt die Lösung der Aufgabe durch die gekennzeichnenden Merkmale der Ansprüche 1 oder 2. Ausgestaltungen der Erfindung werden in den abhängigen Ansprüchen beschrieben. In den Zeichnungen sind Ausführungsformen der Erfindung dargestellt, die nachstehend näher erläutert werden. Es zeigt :
Fig. 1 und 2 Ausbildungen eines Düsenkörpers in schematischen Seitenansichten,
Fig. 3 die Ausbildung einer Diffusordüse in einer schematischen Seitenansicht,
Fig. 4 die Diffusordüse nach Fig. 3 in einer Ansicht in Richtung C.

Der in den Figuren 1 und 2 dargestellte Düsenkörper 38 ist in einem Lager 53 gelagert, das auf einem am Heck 3 des Schiffes angeordneten Vorsprung 52 befestigt ist. Dieser Vorsprung 52 ist als über den Hecksteven 54 vorragender Kragarm ausgebildet. Der Kragarm kann konstruktiv mit dem Kiel des Schiffes verbunden sein.

Das Düsengehäuse 88 des Düsenkörpers 38 besteht aus einer rotationssymmetrischen Ringkammer 41, die mittels eines Trennstegs 81 in zwei Teilkammern 82, 83 unterteilt ist. Die Teilkammern 82, 83 sind alternativ mit Druckwasser beaufschlagbar und jeweils mit einer rotationssymmetrischen Ringkammer 48, 48a verbunden. Diese weisen an den den Teilkamem 82, 83 abgewandten Endabschnitten durch die Ausrichtung der äußeren Ringkammerwände 46, 76 und der inneren Ringkammerwände 45, 77 bedingt ringschlitzartig ausgebildete düsenförmige Auslaßöffnungen 43, 80 auf. Die inneren Ringkammerwände 45, 77 der Ringkammem 41, 48, 48a sind derart ausgebildet, daß der von diesen umgebene rotationssymmetrische Ansaugkanal 40 im Bereich der Ringkammer 41 den geringsten Durchmesser hat und sich zu den öffnungsseitigen Endabschnitten diffusorartig erweitert. Vor den Teilkammern 82, 83 ist druckwassereinströmseitig jeweils eine Vorkammer 84, 85 ausgebildet, die über Durchbrechungen 73 mit der zugehörigen Teilkammer 82, 83 verbunden ist. In den Durchbrechungen 73 können Ventile angeordnet sein. Die Vorkammern 84, 85 sind mittels Verschlußgliedem 86, 87 wie Schiebern, Kegel- oder Klappenverschlüssen wechselseitig mit der Hochdruckwasserleitung 13 verbindbar, die in einem Rohrkörper 12 geführt ist. Der Rohrkörper 12 ist mittels einer Flanschverbindung 33 mit dem Düsengehäuse 88 verbunden.

In einer weiteren Ausgestaltung können in dem zylindrischen Rohrkörper 12 auch zwei Hochdruckwasserleitungen 13, 13a vorgesehen sein, von denen jede jeweils mit einer der Teilkammem 82, 83 verbunden ist (Fig. 2). Die Hochdruckwasserleitungen 13, 13a werden je nach gewünschten Betrieb wechselweise mit Druckwasser beaufschlagt.

In Fig. 3 ist eine weitere Diffusordüse 138 dargestellt, die zum Vortrieb und zur Manövrierung eines Überwasserschiffs verwendet werden kann. Bei dieser Diffusordüse 138 ist die durch eine äußere Ringkammerwand 76 und eine innere Ringkammerwand 77 gebildete Ringkammer 58 mittels eines Trennstegs 81 in zwei Ringkammern 48, 48a mit jeweils einem düsenförmigen Ringschlitz 79 unterteilt. Mittels radial angeordneter Stege 60 ist diese Ringkammer 58 mit einer Buchse 142 verbunden, deren Endabschnitte als gegenüber Lagerplatten 143, 144 vorkragende ringstegartige Seitenwände 64 ausgebildet sind. Zwischen den Seitenwänden 64 ist zur Ausbildung eines Düsenkranzes 98 jeweils ein Düsenkegel 97 mit einer hydraulisch profilierten Nabe 101 angeordnet und mit dem jeweils zugehörigen Düsenkegelschaft 95 in einem Schaftlager 66 an den Lagerplatten 143, 144 gelagert. Jeder Düsenkegelschaft 95 ist mittels einer Halte- und Einstellvorrichtung 105 axial verstellbar. Zwischen den Düsenkegeln 97 und den Seitenwänden 64 ist eine als Lager ausgebildete Dichtungseinrichtung 104 vorgesehen, die als Dichtungsring ausgebildet und aus Kunststoff bestehen kann. Der jeweilige Düsenkranz 98 ist durch randseitig am Düsenkegel angeordnete schlitzartige Ausnehmungen 107, 108, 109 gebildet (Fig.4), die zur Mittelachse 93 der Diffusordüse 138 nach außen gerichtet sind. Vorzugsweise werden die Ausnehmungen 107, 108, 109 zur Mittelachse 93 in einem Winkel von etwa 4° bis 12° so ausgerichtet, daß deren Bodenflächen 110, 111, 112 zur Mittelachse 93 unterschiedlich geneigt ausgebildet sind. In dem Ringschlitz 79 sind radiale Stege 78 angeordnet, durch die Düsen 62 ausgebildet werden.

In dem Druckrohrabschnitt 65 sind zwei Druckleitungen 139, 140 vorgesehen, die jeweils einer Teilkammer 48, 48a zugeordnet sind. Über in den Stegen 60 ausgebildete Hochdruckleitungen 61 kann Druckwasser von der jeweiligen Ringkammer 48, 48a in die zugehörigen Vorlaufkammer 116a strömen.

Die Vorlaufkammem 116a sind zwischen den Seitenwänden 64 und den Düsenkegelschäften 95 ausgebildet. Diese Diffusordüse 138 eignet sich besonders für schnelle Umsteuerungsvorgänge. Es muß lediglich die jeweils gewünschte Ringkammer 48, 48a mit Druckwasser beaufschlagt werden. Fahrtrichtungswechsel bei der Vorwärts- und Rückwärtsfahrt erfordern kein horizontales Verschwenken der Diffusordüse 138. Um die Diffusordüse 138 um die vertikale Achse 6 verschwenken zu können, kann sie wie zu den Düsenkörpem 38 beschrieben in einem Lager 53 auf einem als Vorsprung 52 ausgebildeten Kragarm am Heck 3 des Schiffes gelagert sein.

Die Diffusordüse 138 kann auch mit Querstrahldüsen 145, 146 versehen werden, die in der äußeren Ringkammerwand 76 der Ringkammer 58 horizontal ausgerichtet angeordnet werden, was in Fig. 4 durch Strichlinien angedeutet ist. Die Versorgung der Querstrahldüsen 145, 146 mit Druckwasser erfolgt durch eine durch den Druckrohrabschnitt 65 geführte Druckleitung, die mit in den Stegen 60 verlegten Anschlußleitungen 148, 149 ; 150, 151 verbunden ist. In den Anschlußleitungen 148, 150 ist jeweils ein motorisch betriebenes Ventil 152, 153 angeordnet, durch die die Querstrahldüsen 145, 146 ein- oder ausgeschaltet werden können. Die Druckwasserversorgung erfolgt über eine Hochdruckpumpe.

## Patentansprüche

1. Strahlantrieb für Schiffe mit mindestens einem Düsenkörper, der heckseitig an einer unter Wasser angeordneten Halteeinrichtung befestigt und mit mindestens einer motorisch betriebenen Hochdruckpumpe verbunden ist, dessen düsenförmige Auslaßöffnung allgemein horizontal ausgerichtet ist, mit einem auslaßseitigen kreisförmigen Düsenschlitz und einem Diffusor, durch den mittels des aus der düsenförmigen Auslaßöffnung austretenden Druckwassers weiteres Wasser zur Vergrößerung der aus dem Düsenkörper austretenden Wassermenge angesaugt wird, dadurch gekennzeichnet, daß die mindestens eine Hochdruckpumpe mit einer rotationssymmetrischen Ringkammer (41) verbunden ist, die mittels eines Trennstegs (81) in zwei Teilkammern (82, 83) unterteilt ist, die alternativ mit Druckwasser beaufschlagbar und die mit jeweils einer rotationssymmetrischen Ringkammer (48, 48a) verbunden sind, an deren den Teilkammern (82, 83) abgewandten Endabschnitten ringschlitzartig ausgebildete düsenförmige Auslaßöffnungen (43, 80) angeordnet sind, wobei die Ringkammerwände (45, 77) der Ringkammern (41, 48, 48a) derart ausgebildet sind, daß der von diesen umgebene rotationssymmetrische Ansaugkanal (40) im Bereich der Ringkammer (41) den geringsten Durchmesser hat und sich zu den öffnungsseitigen Endabschnitten diffusorartig erweitert.

2. Strahlantrieb für Schiffe mit mindestens einem Düsenkörper, der heckseitig an einer unter Wasser angeordneten Halteeinrichtung befestigt und mit mindestens einer motorisch betriebenen Hochdruckpumpe verbunden ist, dessen düsenförmige Auslaßöffnung allgemein horizontal ausgerichtet ist, mit einem auslaßseitigen kreisringförmigen Düsenschlitz und einem Diffusor, durch den mittels des aus der düsenförmigen Auslaßöffnung austretenden Druckwassers weiteres Wasser zur Vergrößerung der aus dem Düsenkörper austretenden Wassermenge angesaugt wird, dadurch gekennangesaugt wird, dadurch gekennzeichnet, daß eine rotationssymmetrische Ringkammer (58) vorgesehen ist, die einen Ansaugkanal (40) umgibt, der sich zu den öffnungsseitigen Endabschnitten diffusorartig erweitert, wobei die Ringkammer (58) mittels eines Trennstegs (81) in zwei Ringkammem (48, 48a) mit jeweils einem düsenförmigen Ringschlitz (79) unterteilt ist, daß jede Ringkammer (48, 48a) mit jeweils einer Druckleitung (139, 140) verbunden ist, die in einem an der Ringkammer (58) angeordneten Druckrohrabschnitt (65) angeordnet sind, der mit der Hochdruckpumpe verbunden ist, daß die Ringkammer (58) mittels radial innen angeordneter Stege (60) mit einer Buchse (142) verbunden ist, deren Endabschnitte als gegenüber Lagerplatten (143, 144) vorkragende ringstegartige Seitenwände (64) ausgebildet sind, zwischen denen zur Ausbildung eines Düsenkranzes (98) jeweils ein Düsenkegel (97) mit Nabe (101) angeordnet und mit dem Düsenkegelschaft (95) in einem Schaftiager (66) an der Lagerplatte (143, 144) gelagert und mittels einer Halte- und Einstellvorrichtung (105) axial verstellbar ist, und daß die Ringkammer (58) mittels durch die Stege (60) geführter Hochdruckleitungen (61) mit der durch den Düsenkegel (97) und Düsenkegelschaft (95) innerhalb der jeweiligen ringstegartigen Seitenwand (64) ausgebildeten Vorlaufkammer (116a) verbunden sind.

3. Strahlantrieb nach Anspruch 1 und 2, dadurch gekennzeichnet, daß zwischen den Ringkammerwänden (76, 77) der Ringkammern (48, 48a) radiale Stege (78) angeordnet sind.

4. Strahlantrieb nach Anspruch 1, dadurch gekennzeichnet, daß druckwassereinströmseitig vor den Teilkammern (82, 83) jeweils eine Vorkammer (84, 85) ausgebildet ist, die über Durchbrechungen (73) mit der zugehörigen Teilkammer (82, 83) verbunden ist.

5. Strahlantrieb nach Anspruch 4, dadurch gekennzeichnet, daß in den Durchbrechungen (73) Ventile angeordnet sind, mittels derer jeweils eine der Teilkammern (82, 83) mit Druckwasser beaufschlagbar ist, und daß die Vorkammern (84, 85) mittels Verschlußgliedern (86, 87) wie Schiebern, Kegel- oder Klappenverschlüssen wechselseitig mit der Hochdruckwasserleitung (13) verbindbar sind.

6. Strahlantrieb nach Anspruch 4 und 5, dadurch gekennzeichnet, daß in dem mit dem Düsengehäuse (88) verbundenen Rohrkörper (12) zwei wechselweise mit Druckwasser beaufschlagbare Hochdruckwasserleitungen (13, 13a) angeordnet sind, die jeweils mit einer der Teilkammern (82, 83) verbunden sind.

7. Strahlantrieb nach Anspruch 2 und 3, dadurch gekennzeichnet, daß zwischen den Düsenkegeln (97) und den Seitenwänden (64) eine als Lager ausgebildete Dichtungseinrichtung (104) wie Dichtungsring angeordnet ist.

8. Strahlantrieb nach Anspruch 2, dadurch gekennzeichnet, daß die Halte- und Einstellvorrichtung (105) einen Stellmotor aufweist, der mit einer Steuereinrichtung verbunden ist.

9. Strahlantrieb nach Anspruch 2, dadurch gekennzeichnet, daß zur Ausbildung des Düsenkranzes (98) im Bereich der öffnungsseitigen Endabschnitte der Seitenwände (64) auf dem Düsenkegel (97) koaxial zur Mittelachse (93) ausgerichtete schlitzartige Ausnehmungen (107, 108, 109) ausgebildet sind.

10. Strahlantrieb nach Anspruch 9, dadurch gekennzeichnet, daß die Ausnehmungen (107, 108, 109) in sich wiederholender Weise auf dem Umfang des Düsenkegels (97) angeordnet und deren Bodenflächen (110, 111, 112) unterschiedlich winklig geneigt zur Mittelachse (93) ausgebildet sind.

11. Strahlantrieb nach Anspruch 1, dadurch gekennzeichnet, daß der Winkel der Bodenflächen (110, 111, 112) zur Mittelachse (93) etwa 4° bis 12° beträgt.

12. Strahlantrieb nach Anspruch 1 bis 11, dadurch gekennzeichnet, daß in der Ringkammer (76) der Ringkammer (48, 48a, 58) einander gegenüberliegend jeweils mindestens eine horizontal ausgerichtete Querstrahldüse (145, 146) angeordnet ist, die mittels Anschlußleitungen (148, 149 ; 150, 151) mit motorisch betätigbaren Ventilen (152, 153) mit einer durch den Druckrohrabschnitt (65) geführten Druckleitung (147) verbunden sind.

13. Strahlantrieb nach Anspruch 11, dadurch gekennzeichnet, daß die Anschlußleitungen (148, 149 ; 150, 151) durch die Stege (60) geführt sind.

## Claims

1. Jet propulsion for ships having at least one nozzle body which is attached on the stem side to a holding device arranged underwater and is connected with at least one motor-driven high-pressure pump, the nozzle-shaped outlet of said jet propulsion being aligned generally horizontally, with a circular nozzle port on the outlet side and a diffuser through which, by means of the pressurised water coming out of the nozzle-shaped outlet, further water is sucked in in order to increase the quantity of water coming out of the nozzle body, characterised in that the at least one high-pressure pump is connected with a rotationally symmetrical annular chamber (41) which is subdivided by means of a separating bar (81) into two sectional chambers (82, 83) which can alternately be impacted with pressurised water and are connected in each case with a rotationally symmetrical annular chamber (48, 48a), annuluslike nozzle-shaped outlets (43, 80) being arranged on the end sections of the latter that are turned away from the sectional chambers (82, 83), the annular chamber walls (45, 77) of the annular chambers (41, 48, 48a) being designed in such a way that the rotationally symmetrical suction channel (40) surrounded by these has the smallest diameter in the area of the annular chamber (41) and widens at the end sections on the opening side in a diffuser-like manner.

2. Jet propulsion for ships having at least one nozzle body which is attached on the stern side to a holding device arranged underwater and is connected with at least one motor-driven high-pressure pump, the nozzle-shaped outlet of said jet propulsion being aligned generally horizontally, with an annulus-shaped nozzle port on the outlet side and a diffuser through which, by means of the pressurised water coming out of the nozzle-shaped outlet, further water is sucked in in order to increase the quantity of water coming out of the nozzle body, characterised in that a rotationally symmetrical annular chamber (58) is provided which surrounds a suction channel (40) which widens at the end sections at the opening side in a diffuser-like manner, whereby the annular chamber (58) is subdivided by means of a separating bar (81) into two annular chambers (48, 48a) each with a nozzle-shaped annular slit (79) in that each annular chamber (48, 48a) is connected with a pressure line (139, 140), said pressure lines being arranged in a pressure pipe section (65) arranged on the annular chamber (58) said pressure pipe section being connected with the high-pressure pump, in that the annular chamber (58) is connected with a bushing (142) by means of bars (60) arranged radially on the inside, the end sections of which are designed as annulus-like sidewalls projecting in relation to bearing plates (143, 144) between which, for the formation of a nozzle ring (98) a nozzle cone (97) with a boss (101) is arranged in each case, is mounted with the nozzle cone shank (95) in a shank support (66) on the bearing plate (143, 144) and is axially adjustable by means of a holding and setting device (105), and in that the annular chambers (58) are connected by means of high-pressure pipes led through the bars (60) with the preliminary chamber (116a) formed by the nozzle cone (97) and the nozzle cone shank (95) inside the annulus-like sidewall (64).

3. Jet propulsion according to claims 1 and 2, characterised in that between the annular chamber walls (76, 77) of the annular chambers (48, 48a) radial bars (78) are arranged.

4. Jet propulsion according to claim 1, characterised in that, on the side where the pressurised water flows in, in front of sectional chambers (82, 83) an antechamber (84, 85) is formed in each case which is connected by means of openings (73) with the appropriate sectional chamber (82, 83).

5. Jet propulsion according to claim 4, characterised in that valves are arranged in the openings (73) by means of which in each case one of the sectional chambers (82, 83) can be impacted with pressurised water, and in that the antechambers (84, 85) can be connected reciprocally with the high-pressure water pipe (13) by means of locking members (86, 87) such as bolts, conical covers or hinged covers.

6. Jet propulsion according to claims 4 and 5, characterised in that two high-pressure water pipes (13, 13a) which can be impacted alternately with pressurised water are arranged in the pipe body (12) connected with nozzle housing (88), each of said high-pressure water pipes being connected with one of the sectional chambers (82, 83).

7. Jet propulsion according to claims 2 and 3, characterised in that between the nozzle cones (97) and the sidewalls (64) a sealing device designed as a bearing is arranged as a sealing ring (104).

8. Jet propulsion according to claim 2, characterised in that the holding and setting device (105) has a servomotor which is connected with a control device.

9. Jet propulsion according to claim 2, characterised in that slit-shaped recesses coaxial to the median axis (93) are formed for the formation of the nozzle ring (98) in the area of the end sections of the sidewalls (64) on the opening side on the nozzle cone (97).

10. Jet propulsion according to claim 9, characterised in that the recesses (107, 108, 109) are arranged in a repetitive manner on the perimeter of the nozzle cone (97) and their base surfaces (110, 111, 112) are arranged at varying angles to the median axis (93).

11. Jet propulsion according to Claim 1, characterised in that the angle of the base surface (110, 111, 112) to the median axis (93) is approximately 4° to 12°.

12. Jet propulsion according to Claims 1 to 11, characterised in that in the annular chamber wall (76) of annular chambers (48, 48a, 58) at least one horizontal transverse blast nozzle is arranged in each case, said transverse blast nozzles lying opposite one another and being able to be connected, by means of connecting lines (148, 149, 150, 151) with motor-driven valves (152, 153) with a pressure line (147) led through the pressure pipe section (65).

13. Jet propulsion according to claim 11, characterised in that the connecting lines (148, 149, 150, 151) are led through the bars (60).

## Revendications

1. Système de propulsion par réaction pour bateaux comprenant au moins un corps de tuyère monté à l'arrière sur un dispositif de fixation placé sous l'eau et au moins une pompe haute pression motorisée dont l'ouverture de sortie en forme de tuyère est sensiblement orientée horizontalement, avec une fente de tuyère circulaire disposée du côté sortie et un diffuseur par lequel de l'eau supplémentaire est aspirée au moyen de l'eau sous pression sortant de l'ouverture de sortie en forme de tuyère pour augmenter la quantité d'eau sortant du corps de tuyère, caractérisé en ce qu'au moins une pompe haute pression est reliée à une chambre toroïdale (41) à symétrie de révolution laquelle est subdivisée au moyen d'une barrette de séparation (81) en deux chambres partielles (82, 83) qui peuvent être alimentées alternativement en eau sous pression et sont raccordées chacune à une chambre toroïdale (48, 48a) à symétrie de révolution dont les sections terminales opposées aux chambres partielles (82, 83) sont munies d'ouvertures de sortie en forme de tuyères (43, 80) conformées en fentes annulaires, les parois de chambre toroïdale (45, 77) des chambres toroïdales (41, 48, 48a) étant conformées de telle façon que le canal d'aspiration à symétrie de révolution (40) délimité par lesdites parois présente le diamètre minimum dans la région de la chambre toroïdale (41) et s'élargit en forme de diffuseur en direction des sections terminales situées du côté ouverture.

2. Système de propulsion par réaction pour bateaux comprenant au moins un corps de tuyère monté à l'arrière sur un dispositif de fixation placé sous l'eau et au moins une pompe haute pression motorisée dont l'ouverture de sortie en forme de tuyère est sensiblement orientée horizontalement, avec une fente de tuyère circulaire disposée du côté sortie et un diffuseur par lequel de l'eau supplémentaire est aspirée au moyen de l'eau sous pression sortant de l'ouverture de sortie en forme de tuyère pour augmenter la quantité d'eau sortant du corps de tuyère, caractérisé en ce qu'il est prévu une chambre toroïdale (58) à symétrie de révolution qui entoure un canal d'aspiration (40) lequel s'élargit en forme de diffuseur en direction des sections terminales situées du côté ouverture, la chambre toroïdale (58) étant subdivisée au moyen d'une barrette de séparation (81) en deux chambres toroïdales (48, 48a) comprenant chacune une fente annulaire (79) en forme de tuyère, que chaque chambre toroïdale (48, 48a) est reliée à une conduite forcée (139, 140) disposée dans une section de tube de pression (65) montée sur la chambre toroïdale (58) et reliée à la pompe haute pression, que la chambre toroïdale (58) est rattachée, au moyen de barrettes (60) placées radialement à l'intérieur, à une boîte (142) dont les sections terminales sont conformées en parois latérales (64) en forme de barrettes annulaires faisant saillie par rapport aux plaques d'appui (143, 144) entre lesquelles est disposé respectivement un cône de tuyère (97) avec moyeu (101) pour la formation d'une couronne de tuyère (98), lequel cône de tuyère est monté avec son fût (95) dans un palier de fût (66) sur la plaque d'appui (143, 144) et réglable dans le sens axial au moyen d'un dispositif de support et de réglage (105), et que la chambre toroïdale (58) est reliée, au moyen des conduites à haute pression (61) amenées au travers des barrettes (60), à la chambre d'entrée (116a) conformée par le cône de tuyère (97) et le fût de cône de tuyère (95) à l'intérieur de la paroi latérale respective (64) en forme de barrette annulaire.

3. Système de propulsion par réaction selon l'une des revendications 1 et 2, caractérisé en ce que des barrettes radiales (78) sont disposées entre les parois (76, 77) des chambres toroïdales (48, 48a).

4. Système de propulsion par réaction selon la revendication 1, caractérisé en ce que du côté de l'admission de l'eau sous pression, en amont des chambres partielles (82, 83), est conformée respectivement une chambre d'entrée (84, 85) laquelle communique, par l'intermédiaire de perçages (73), avec la chambre partielle (82, 83) associée.

5. Système de propulsion par réaction selon la revendication 4, caractérisé en ce que dans les perçages (73) sont installées des soupapes à l'aide desquelles respectivement l'une des chambres partielles (82, 83) peut être alimentée en eau sous pression, et que les chambres d'entrée (84, 85) peuvent être reliées alternativement à la conduite d'eau sous haute pression (13) au moyen d'organes d'obturation (86, 87) tels que des vannes, des obturateurs à pointeau ou à clapet.

6. Système de propulsion par réaction selon l'une des revendications 4 et 5, caractérisé en ce que dans le corps tubulaire (12) rattaché au carter de tuyère (88) sont disposées deux conduites d'eau sous haute pression (13, 13a) lesquelles peuvent être alimentées alternativement en eau sous pression et dont chacune communique avec l'une des chambres partielles (82, 83).

7. Système de propulsion par réaction selon l'une des revendications 2 et 3, caractérisé en ce qu'entre les cônes de tuyère (97) et les parois latérales (64) est inséré un dispositif d'étanchéité (104), par exemple un joint d'étanchéité, conformé en palier.

8. Système de propulsion par réaction selon la revendication 2, caractérisé en ce que le dispositif de support et de réglage (105) comprend un servomoteur qui est relié à un dispositif de commande.

9. Système de propulsion par réaction selon la revendication 2, caractérisé en ce que, pour la réalisation de la couronne de tuyères (98), des évidements (107, 108, 109) en forme de fentes orientées coaxialement à l'axe central (93) sont conformés sur le cône de tuyère (97), dans la région des sections terminales des parois latérales (64) situées du côté ouverture.

10. Système de propulsion par réaction selon la revendication 9, caractérisé en ce que les évidements (107, 108, 109) sont disposés de manière répétitive sur la circonférence du cône de tuyère (97) et que leurs surfaces inférieures (110, 111, 112) sont inclinées sous des angles différents par rapport à l'axe central (93).

11. Système de propulsion par réaction selon la revendication 1, caractérisé en ce que l'angle d'inclinaison des surfaces inférieures (110, 111, 112) par rapport à l'axe central (93) est d'environ 4° à 12°.

12. Système de propulsion par réaction selon l'une des revendications 1 à 11, caractérisé en ce que dans la chambre toroidale (76) de la chambre toroïdale (48, 48a, 58) sont montés respectivement, en face l'un de l'autre, au moins un éjecteur transversal (145, 146) orienté horizontalement, lesquels éjecteurs transversaux sont reliés, par l'intermédiaire de conduites de raccordement (148, 149 ; 150, 151) équipées de soupapes (152, 153) à commande motorisée, à une conduite forcée (147) amenée au travers de la section du tube de pression (65).

13. Système de propulsion à réaction selon la revendication 11, caractérisé en ce que les conduites de raccordement (148, 149 ; 150, 151) traversent les barrettes (60).
